# EUROPÄISCHE PATENTSCHRIFT

(11) **EP 0 781 250 B1**
(45) Veröffentlichungstag und Bekanntmachung des Hinweises auf die Patenterteilung: **01.12.1999**
(21) Anmeldenummer: 95931140.8
(22) Anmeldetag: 14.09.1995
(51) Int. Cl.: B65H 1/02, B65H 1/26, B07C 1/02

(54) **MAGAZIN FÜR STÜCKGUT, INSBESONDERE POSTGUT**
MAGAZINE FOR PARCELS, IN PARTICULAR PARCEL POST
MAGASIN POUR COLIS, NOTAMMENT COLIS POSTAUX

(30) Priorität: 14.09.1994 DE 4432737
(43) Veröffentlichungstag der Anmeldung: 02.07.1997
(73) Patentinhaber: SIEMENS AKTIENGESELLSCHAFT, 80333 München (DE)
(72) Erfinder: RASCHKE, Josef, D-85652 Pliening (DE); SCHUSTER, Rudolf, D-85551 Kirchheim (DE)
(86) Internationale Anmeldenummer: DE9501267
(87) Internationale Veröffentlichungsnummer: WO9608435

(56) Entgegenhaltungen:
- DE-B- 1 257 683
- FR-A- 2 288 562
- GB-A- 917 754
- US-A- 3 915 338
- US-A- 4 082 262

## Beschreibung

Die auf Postsendungen, wie Briefen, Postkarten, Packchen und dergleichen, als Kennzahl für einen Ort, einen Zustellbereich, ein Postfach oder einen Großempfänger anzugebenden, maschinenlesbaren Postleitzahlen, ermöglichen eine rasche maschinelle Verteilung der Post. Das Sortieren der ankommenden Postsendungen erfolgt beispielsweise mit Hilfe von steuerbaren Stückguttragern, die in speziellen Beladeplatzen mit jeweils einer Postsendung beladen werden, und diese Postsendung dann an einen der jeweiligen Postleitzahl zugeordneten Sortierbehalter oder ein entsprechendes Sortierfach abgeben. Da die Sortierbehalter oder Sortierfächer in verschiedenen Ebenen angeordnet sein können, müssen die an Fördereinrichtungen umlauenden Stückgutträger gegebenenfalls auch verschiedene Höhenlagen überbrücken können. Nach der Übergabe der Postsendung an den zugeordneten Sortierbehalter oder das zugeordnete Sortierfach, können die leeren Stückgutträger beim Passieren eines Beladeplatzes erneut mit einer Postsendung beladen werden. Das Beladen der Stückgutträger erfolgt beispielsweise mit Hilfe eines umlaufenden Flügelrades, dessen Flügel Zellen bilden, die das bereits vereinzelte und auf einer Fördereinrichtung ankommende Postgut aufnehmen und an die umlaufenden Stückgutträger abgeben. Die Vereinzelung und die Übergabe des Postguts an die zu dem Flügelrad führende Fordereinrichtung kann mit Hilfe eines Rotors vorgenommen werden, dessen radial verstellbar und verschwenkbar angeordnete Sauggreifer das in der Abholposition eines Magazins bereitgestellte Postgut ergreifen und nach einer Drehung des Rotors an die Fördereinrichtung übergeben. Weitere Einzelheiten einer derartigen Vorrichtung zur Vereinzelung und zur Übergabe von Postgut, gehen beispielsweise aus der Patentanmeldung P 44 24 944.6 hervor.

Die zur Aufnahme und zur Bereitstellung des Postguts dienenden Magazine besitzen beispielsweise ein L-förmiges Führungsprofil, in welches das ankommende Postgut stapelweise von Hand eingelegt und mit Hilfe einer Vorschubeinrichtung in Richtung auf eine vordere Abholposition bewegt wird. Um das stapelweise Einlegen des Postguts zu ermöglichen, sind zwei im Abstand zueinander angeordnete Schwerter vorgesehen, die auf einer Führung in Richtung auf die Abholposition bewegt werden. Das vordere Schwert wird dann kurz vor der Abholposition ausgeschwenkt, auf einer zweiten Führung zurückgefahren und dann in der rückwärtigen Position erneut in das Führungsprofil eingeschwenkt. Bei einer aus GB-A-917 754 bekannten Ausführungsform ist jeweils ein Schwert auf einer separaten Führung angeordnet, so daß die beiden Schwerter alternierend ausgeschwenkt und zurückgefahren werden können. In beiden Fallen ist der Raumbedarf der Magazine im Hinblick auf das Aus- und Einschwenken der Schwerter sehr groß. Außerdem wäre ein selbsttätiges Aus- und Einschwenken und Verfahren der Schwerter nur mit einem erheblichen Automatisierungsaufwand zu realisieren.

Der im Anspruch 1 angegebenen Erfindung liegt das Problem zugrunde, ein einfach aufgebautes und zuverlässig funktionierendes Magazin zur Aufnahme und zur Bereitstellung von stapelbarem Stückgut zu schaffen, das für seine Aufstellung nur wenig Platz benötigt. Das Magazin soll dabei insbesondere für die Aufnahme und Bereitstellung von dünnen Briefen mit unterschiedlichen Formaten geeignet sein.

Ein erfindungsgemäßes Magazin kann in öffentlichen Postämtern oder in Hauspostzentralen großer Firmen zur Aufnahme und zur Bereitstellung von Postgut eingesetzt werden. Darüber hinaus können erfindungsgemäße Magazine aber auch beispielsweise in Kommissionierautomaten für vergleichbare Aufgaben eingesetzt werden, bei welchen stapelbares Stückgut in Magazinen aufgenommen und zur nachfolgenden Vereinzelung bereitgestellt werden soll.

Der Erfindung liegt die Erkenntnis zugrunde, daß der zum Einlegen des Stückguts in das Führungsprofil erforderliche Freiraum mit einfachen Mitteln durch eine im Querschnitt L-förmige Beladeeinrichtung geschaffen werden kann, sofern diese Beladeeinrichtung mit einer vorderen Halteeinrichtung für das sich davor im Führungsprofil befindliche Stückgut und mit einer hinteren Halteeinrichtung für das neu einzubringende Stückgut ausgerüstet ist. Diese Beladeeinrichtung hat den Vorteil, daß sie durch die ohnehin vorhandene Vorschubeinrichtung angetrieben wird, und daß sie zur Übergabe des eingegebenen Stückguts an das Führungsprofil nur zurückgezogen werden muß. Dieses Zurückziehen im Führungsprofil-kann auch mit geringem Aufwand automatisiert werden.

Vorteilhafte Ausgestaltungen der Erfindung sind in den Unteransprüchen angegeben.

Die Ausgestaltung nach Anspruch 2 ermöglicht mit einfachen Mitteln und mit minimalem Platzbedarf den Vorschub des Stückguts und der Beladeeinrichtung in Richtung auf die vordere Abholposition des Magazins.

Die Weiterbildung nach Anspruch 3 ermöglicht ohne jeglichen zusätzlichen Aufwand den Halt des im Führungsprofil gestapelten Stückguts durch die vordere Stirnfläche der Beladeeinrichtung. Sollte diese Stirnfläche beispielsweise für einen sicheren Halt von dünnem Stückgut mit geringer Steifigkeit nicht ausreichen, so kann die vordere Halteeinrichtung gemäß Anspruch 4 durch einen schwenkbar an der Beladeeinrichtung angebrachten Arm gebildet sein. Dieser Arm wird dann vor dem Zurückziehen der Beladeeinrichtung ausgeschwenkt und nach der Übergabe des Stückguts an das Führungsprofil wieder eingeschwenkt.

Ein Ausführungsbeispiel der Erfindung ist in der Zeichnung dargestellt und wird im folgenden näher beschrieben.

Es zeigen
- Figur 1: ein Magazin zur Aufnahme und zur Bereitstellung von stapelbarem Stückgut in stark vereinfachter perspektivischer Darstellung,
- Figur 2: eine stirnseitige Draufsicht auf das in Figur 1 dargestellte Magazin und auf eine in das Führungsprofil des Magazins eingesetzte Beladeeinrichtung und
- Figur 3: einen Schnitt gemäß der Linie III-III der Figur 2.

Figur 1 zeigt in stark vereinfachter schematischer Darstellung ein Magazin zur Aufnahme und zur Bereitstellung von stapelbarem Stückgut. Bei dem stapelbaren Stückgut handelt es sich im dargestellten Ausführungsbeispiel um dünne Briefe mit unterschiedlichen Formaten, die in Figur 1 aber lediglich durch eine strichpunktierte Linie als Stapel ST1 angedeutet sind. Wesentlicher Bestandteil des Magazins ist ein im Querschnitt L-förmiges Führungsprofil FP, das in dem in Figur 1 dargestellten Beispiel um einen Winkel α von 12° von links nach rechts ansteigt. Der rechte Schenkel des L-förmigen Führunsprofils FP ist zur Horizontalen um einen Winkel β von 60° geneigt. Dementsprechend ist der linke Schenkel des L-förmigen Führungsprofils FP zur Horizontalen um einen Winkel γ von 30° geneigt.

Durch die in Figur 1 dargestellte räumliche Anordnung des Führungsprofils FP liegen sämtliche sich im Stapel ST1 befindlichen Briefe unabhängig von ihrem Format an den beiden Schenkeln des Führungsprofils FP an. Eine in Figur 1 lediglich durch einen Pfeil angedeutete Vorschubeinrichtung VE verschiebt den Stapel ST1 in Richtung auf eine vordere, obere Abholposition. An dieser in Figur 1 durch einen Pfeil AP angedeuteten Abholposition kann dann jeweils der oberste Brief des Stapels ST1 entnommen und an eine in Figur 1 nicht dargestellte weiterführende Fördereinrichtung übergeben werden. Eine geeignete Vorrichtung zur Vereinzelung und zur Übergabe von Briefen mit mehreren an einem Rotor radial verstellbar und tangential verschwenkbar angeordneten Sauggreifern ist beispielsweise in der Patentanmeldung P 44 24 944.6 beschrieben.

Die Figuren 2 und 3 zeigen das in Figur 1 dargestellte Magazin in der stirnseitigen Draufsicht bzw. im Längsschnitt. Es ist zu erkennen, daß die in Figur 1 durch einen Pfeil angedeutete Vorschubeinrichtung VE durch parallel zu den Schenkeln des Führungsprofils FP verlaufende Förderbänder FB1 und FB2 gebildet ist. Diese Förderbänder FB1 und FB2 transportieren das im Führungsprofil FP gestapelte und in Figur 3 einzeln dargestellte Stückgut S in Richtung auf die Abholposition AP, wobei der schrittweise Transport durch eine in Höhe der Abholposition AP angeordnete Lichtschranke LS gesteuert wird.

Unmittelbar hinter dem bereits in das Führungsprofil FP eingelegten Stapel ST1 des Stückguts S, befindet sich eine im Querschnitt ebenfalls L-förmige Beladeeinrichtung BE, die eine vordere Halteeinrichtung HV1 für das bereits im Führungsprofil FP gestapele Stückgut S und eine hintere Halteeinrichtung HH für das neu einzubringende Stückgut S besitzt. Die vordere Halteeinrichtung HV1 wird durch die vordere Stirnfläche der Beladeeinrichtung BE gebildet, an welcher sich der Stapel ST1 abstützt. Dabei wird die Beladeeinrichtung BE in gleicher Weise wie der Stapel ST1 durch die Förderbänder FB1 und FB2 der Vorschubeinrichtung VE (vergleiche Figur 1) in Richtung auf die vordere, obere Abholposition AP verschoben. In den zwischen der vorderen Halteeinrichtung HV1 und der hinteren Halteeinrichtung HH geschaffenen freien Raum, kann das neu einzubringende Stückgut S von Hand stapelweise eingebracht werden, bis der hierdurch gebildete Stapel ST2 die Beladeeinrichtung BE füllt. Dann wird der neu eingebrachte Stapel ST2 in Richtung des Pfeiles Pf1 beispielsweise mit einer Hand nach vorne gedrückt und die gesamte Beladeeinrichtung BE im Führungsprofil FP zurückgezogen, wodurch der Stapel ST2 an das Führungsprofil FP übergeben und nun durch die vordere Halteeinrichtung HV1 gehalten wird. Die Beladeeinrichtung BE kann dann erneut stapelweise mit Stückgut S beladen werden.

Für den Fall, daß die durch die vordere Stirnfläche der Beladeeinrichtung BE gebildete vordere Halteeinrichtung HV1 keinen sicheren Halt und Vorschub des davor befindlichen Stückguts S gewährleistet, kann zusätzlich eine zweite vordere Halteeinrichtung HV2 verwendet werden. Diese zweite vordere Halteeinrichtung HV2 ist durch einen schwenkbar an der Beladeeinrichtung BE angebrachten Arm gebildet. Bevor die Beladeeinrichtung BE zur Übergabe des Stapels ST2 an das Führunsprofil FP zurückgezogen wird, muß die zweite vordere Halteeinrichtung HV2 in Richtung des Pfeiles Pf2 nach außen geschwenkt werden. Nach der vollständigen Übergabe wird die zweite vordere Halteeinrichtung HV2 dann wieder in die in Figur 2 dargestellte Ausgangsstellung zurückgeschwenkt.

## Patentansprüche

1. Magazin zur Aufnahme und zur Bereitstellung von stapelbarem Stückgut (S), insbesondere von Postgut, mit
- einem im Querschnitt L-förmigen Führungsprofil (FP), an dessen Schenkeln das gestapelte Stückgut (S) anliegt,
- einer Vorschubeinrichtung (VE) zum Verschieben des im Führungsprofil (FP) gestapelten Stückguts (S) in Richtung auf eine vordere Abholposition (AP),
gekennzeichnet durch
- einer im Querschnitt L-förmigen und mit der Vorschubeinrichtung (VE) im Führungsprofil (FP) verschiebbaren Beladeeinrichtung (BE), die eine vordere Halteeinrichtung (HV1;HV2) für das bereits im Führungsprofil (FP) gestapelte Stückgut (S) und eine hintere Halteeinrichtung (HH) für das neu einzubringende Stückgut (S) besitzt, wobei
- das in die Beladeeinrichtung (BE) zwischen der vorderen Halteeinrichtung (HV1;HV2) und der hinteren Halteeinrichtung (HH) neu eingebrachte Stückgut (S) festgehalten und durch Zurückziehen der Beladeeinrichtung (BE) an das Führungsprofil (FP) übergeben wird.

2. Magazin nach Anspruch 1,
**dadurch gekennzeichnet**,
daß die Vorschubeinrichtung (VE) durch parallel zu den Schenkeln des Führungsprofils (FP) verlaufende Förderbänder (FB1,FB2) gebildet ist.

3. Magazin nach Anspruch 1 oder 2,
**dadurch gekennzeichnet**,
daß die vordere Halteeinrichtung (HV1) durch die vordere Stirnfläche der L-förmigen Beladeeinrichtung (BE) gebildet ist.

4. Magazin nach Anspruch 1 oder 2,
**dadurch gekennzeichnet**,
daß die vordere Halteeinrichtung (HV2) durch einen schwenkbar an der Beladeeinrichtung (BE) angebrachten Arm gebildet ist.

## Claims

1. Magazine for receiving and for supplying stackable items (S) in particular mail, having
- a cross-sectionally L-shaped guide profile (FP) against whose legs the stacked items (S) rest,
- an advancement device (VE) for displacing in the direction of a front pick-up position (AP) the items (S) stacked in the guide profile (FP),
characterized by
- a cross-sectionally L-shaped loading device (BE) which can be displaced with the advancement device (VE) in the guide profile (FP) and has a front retaining device (HV1;HV2) for the items (S) which have already been stacked in the guide profile (FP) and a rear retaining device (HH) for the items (S) which are to be introduced,
- the items (S) which have been newly introduced into the loading device (BE) between the front retaining device (HV1;HV2) and the rear retaining device (HH) being secured and transferred to the guide profile (FP) by the loading device (BE) being drawn back.

2. Magazine according to Claim 1, characterized in that the advancement device (VE) is formed by conveyor belts (FB1, FB2) which run parallel to the legs of the guide profile (FP).

3. Magazine according to Claim 1 or 2, characterized in that the front retaining device (HV1) is formed by the front end face of the L-shaped loading device (BE).

4. Magazine according to Claim 1 or 2, characterized in that the front recaining device (HV2) is formed by an arm which is fitted pivotably on the loading device (BE).

## Revendications

1. Magasin pour recevoir et mettre à disposition des articles (S) empilables, notamment des articles de courrier, comportant
- un profilé (FP) de guidage à section en L, contre les branches duquel s'appliquent les articles (S) empilés,
- un dispositif (VE) d'avancement pour déplacer les articles (S) empilés dans le profilé (FP) de guidage en direction d'une position (AP) avant d'enlèvement,
**caractérisé** par
- un dispositif (BE) de chargement, à section en L et pouvant être déplacé avec le dispositif (VE) d'avancement dans le profilé (FP) de guidage, dispositif qui possède un dispositif (HV1 ; HV2) de retenue avant pour les articles (S) déjà empilés dans le profilé (FP) de guidage et un dispositif (HH) de retenue arrière pour les nouveaux articles (S) à charger,
- les articles (S) nouvellement chargés dans le dispositif (BE) de chargement entre le dispositif (HV1 ; HV2) de retenue avant et le dispositif (HH) de retenue arrière étant maintenus bloqués et transférés sur le profilé (FP) de guidage en retirant le dispositif (BE) de chargement.

2. Magasin suivant la revendication 1, **caractérisé** en ce que le dispositif (VE) d'avancement est formé par deux bandes (FB1, FB2) transporteuses s'étendant parallèlement aux branches du profilé (FP) de guidage.

3. Magasin suivant la revendication 1 ou 2, **caractérisé** en ce que le dispositif (HV1) de retenue avant est formé par la face frontale avant du dispositif (BE) de chargement en forme de L.

4. Magasin suivant la revendication 1 ou 2, **caractérisé** en ce que le dispositif (HV2) de retenue avant est formé par un bras monté à pivotement sur le dispositif (BE) de chargement.
